# EUROPÄISCHE PATENTSCHRIFT

(11) **EP 1 691 931 B1**
(45) Veröffentlichungstag und Bekanntmachung des Hinweises auf die Patenterteilung: **06.05.2009**
(21) Anmeldenummer: 04789813.5
(22) Anmeldetag: 22.10.2004
(51) Int. Cl.: B03C 3/41

(54) **VORRICHTUNG ZUR ELEKTROSTATISCHEN PARTIKELABSCHEIDUNG IN GASSTRÖMEN**
DEVICE FOR CARRYING OUT THE ELECTROSTATIC SEPARATION OF PARTICLES IN GAS STREAMS
DISPOSITIF DE SEPARATION ELECTROSTATIQUE DE PARTICULES DANS DES COURANTS GAZEUX

(30) Priorität: 01.12.2003 CH 204203
(43) Veröffentlichungstag der Anmeldung: 23.08.2006
(73) Patentinhaber: Eidgenössische Materialprüfungs- und Forschungsanstalt EMPA, 8600 Dübendorf (CH)
(72) Erfinder: SCHMATLOCH, Volker, DE-49324 Melle (DE)
(74) Vertreter: Felber, Josef
(86) Internationale Anmeldenummer: PCT/CH2004/000638
(87) Internationale Veröffentlichungsnummer: WO 2005/053852

(56) Entgegenhaltungen:
- EP-A- 1 193 445
- DE-A1- 3 138 601
- DE-A1- 3 324 803
- DE-A1- 19 841 311
- US-A- 4 746 331

## Beschreibung

Die vorliegende Erfindung betrifft eine Vorrichtung zur elektrostatischen Partikelabscheidung in Gasströmen. Die Vorrichtung ist insbesondere geeignet zum Reinigen oder Filtern des Rauchgases von Kleinfeuerungen. Bei diesen Kleinfeuerungen mit Leistungen bis zu etwa 70kW handelt es sich um verschiedene Wärmerzeuger für den Raumwärmebedarf sowie auch zum Kochen. Namentlich zählen Cheminéeöfen, Kachelöfen, Zimmeröfen, Kochherde und Heizkessel, die mit Holz befeuert werden, dazu.

Die Nutzung von Holz als nachwachsender Brennstoff nimmt seit einigen Jahren wieder stetig zu. In der Schweiz zum Beispiel nahm gemäss der Schweizerischen Holzenergiestatistik [EDMZ] die jährlich genutzte Holzenergiemenge innerhalb des Jahrzehnts von 1990 bis 2000 stark zu und nimmt weiter zu. Die Anzahl von Einzelraumheizungen nimmt in der Schweiz tendenziell zu, während jene von ganzen Gebäudeheizungen abnimmt. Die moderne, hochwärmedämmende Bauweise wird künftig diesen Trend noch verstärken. Bei Niedrigenergiehäusern muss nämlich nur noch ein kleiner Restwärmebedarf durch eine Zusatzheizung gedeckt werden und immer öfter kommt hierzu ein zentraler Holz-, Cheminee- oder Speicherofen zum Einsatz, also eine Kleinfeuerung. Das gilt auch für andere Länder, wo mit Holzfeuerungen geheizt wird.

Bei all diesen Kleinfeuerungen liegt die Verantwortung für die Brennstoffqualität und die Feuerungseinstellung in erster Linie beim Betreiber. Den Optimierungsmöglichkeiten der anlagenseitigen Feuerungstechnik sind relativ enge Grenzein gesetzt. Und deshalb entlassen diese Kleinfeuerungen gemessen am gesamten Rauchemissionsaufkommer unverhältnismässig viele Schadstoffe in die Atmosphäre. Beim zuständigen Schweizer Bundesamt erkannte man, dass im Jahr 2000 die Staubemissionen aus Kleinfeuerungen bereits ca. 5% der jährlichen Gesamtstaubemissionen ausmachten. Das entspricht immerhin etwa einem Drittel der Partikelemissionen des gesamten Motorfahrzeugverkehrs. Durch die vorgeschriebene Abgasreinigung bei Fahrzeugen mittels Katalysatoren und Partikelfiltern wird der Anteil der Partikelemissionen aus Kleinfeuerungsanlagen bald denjenigen der Auspuffemissionen des Strassenverkehrs übersteigen und deshalb vermehrt ins Bewusstsein rücken. Es kommt dazu, dass diese Staubteile aufs Kleinfeuerungen vor allem in städtischen Bezirken und Agglomerationen emittiert werden, wo derartige Kleinfeuerungen eben in grosser Anzahl vorhanden sind, das heisst, dieser grosse Anteil am Gesamtpartikelausstoss konzentriert sich auf stark besiedelte Gebiete. Neben dieser örtlichen Konzentration treten die Emissionen von Holzfeuerungen zudem in erster Linie im Winter auf, so dass diese Luftbelastungen sich auch noch auf einen begrenzten Zeitraum konzentrieren.

Lufthygienisch relevant für die Gesundheit des Menschen sind Teilchen mit einem aerodynamischen Durchmesser von deutlich weniger als 10µm, weil sich Teilchen ab einer solchen Kleinheit in der Lunge festsetzen können. In der Schweiz ist deswegen seit 1998 ein Immissionsgrenzwert für Teilchen in diesem Grössenbereich festgesetzt worden, welcher jedoch häufig und an mehreren Messstellen überschritten wird. Diese Partikel binden auch Dioxine, weiche nach der Partikeldeposition auf Böden und Pflanzen über die Nahrungskette von den Menschen aufgenommen werden. Nun haben an der Eidgenössischen Materialprüfungs- und Forschungsanstalt (EMPA) durchgeführte Messungen des Grössenspektrums der von Kleinfeuerungen ausgestossenen Partikel aufgezeigt, dass die emittierten Partikel von Holzfeuerungen im kritischen Bereich von unter 10 µm Durchmesser liegen. Es ist deshalb notwendig, auch im Bereich von einfachen Holzfeuerungsanlagen geeignete Rauchgaseinrichtungen einzubauen, um diese Kleinstpartikel zurückzuhalten.

In der EP 1 193 445 A2, die als nïchstliegenden Stand der Technik angeschen wird, der EMPA wird eine Vorrichtung zur Rauchgasreinigung an Kleinfeuerungen vorgestellt, die in den bestehenden Rauchgaskanal einer solchen Feuerung einbaubar ist. Entweder ist dieser Rauchgaskanal elektrisch leitfähig, indem das Ofenrohr etwa aus Stahlblech, Chromstahl oder Aluminium besteht, oder aber der Kamin ist gänzlich aus Stein und Mauerwerk oder aus Kunststoff gebaut. Im ersten Fall bildet die Vorrichtung einen Deckel, der gasdicht auf eine zugehörige Öffnung am Rauchgaskanal aufsetzbar ist. An der Innenseite dieses Deckels ist über Isolatoren eine Sprühelektrode gehalten. Weiter gehört zur Vorrichtung ein Hochspannungs-Erzeuger zum Aufbau einer Gleichspannung zwischen dieser Sprühelektrode und der Innenwand des elektrisch leitfähigen Rauchgaskanalabschnittes. Im zweiten Fall wird ein Abschnitt eines elektrisch leitfähigen Rohres an den Deckel montiert, um eine Kollektorfläche zu bilden. Der typische Anschlusswert der Elektrode liegt zwischen 10 und 50VA und sie kann mit 220V/50Hz bzw. 110V/60Hz Wechselstrom betrieben werden. Die Aufladung der Sprühelektrode kann negativ oder positiv zur Erde erfolgen. Die Abreinigung des Kollektorteils kann nach Ausbau des Elektrodendrahtes mit der Halterung problemlos von Hand erfolgen.

In einer Ausführung dieser Vorrichtung weist diese eine selbsttragende Stabelektrode in Form eines Blechstreifens auf, der stark genug ist, dass er sich selbst tragen kann. Anstelle eines solchen Blechstreifens kann aber auch ein Draht von genügender Stärke eingesetzt werden. Das entscheidende Merkmal der Sprühelektrode ist das Vorhandensein möglichst kleiner Radien, bei denen hohe lokale Feldstärken auftreten. Es hat sich nun gezeigt, dass mit einem möglichst dünnen Draht, der sich mit seinem freien Ende in der Mitte längs eines Rauchgasrohres erstreckt, die besten Ergebnisse erzielt werden. Mit einem dünnen, rutenartigen Draht werden jedoch auch Nachteile eingehandelt. Er beginnt nämlich infolge der entstehenden Ladungsverhältnisse zu schwingen. Die hohe elektrische Ladung des Drahtes erzeugt an der naheliegenden Innenfläche des Abgasrohres Bildladungen von entgegengesetzter Polarität. Die dem Draht gegenüberliegende Rohrwand ist daher positiv geladen. Die freihängende Spitze des Elektrodendrahtes wird deshalb von der Rohrwand angezogen und aufgrund ihrer mechanischen elastischen Biegung schwingt sie nach Erreichen der grössten Auslenkung zurück und wird dann in die Gegenrichtung ausgelenkt und umgekehrt, in vielen Fällen schwingt sie so stark hin und her, dass sie regelmässig und in kurzer Folge der Rohrwand so nahe kommt, dass elektrische Überschläge auftreten. Dies verursacht sehr störende Geräusche, was in der Praxis natürlich nicht erwünscht ist.

Die Aufgabe der vorliegenden Erfindung ist es deshalb, eine Vorrichtung zur elektrostatischen Partikelabscheidung in Gasströmen anzugeben, die insbesondere auch für die Rauchgasreinigung an Kleinfeuerungen geeignet ist, und welche eine effiziente Abscheidung der feinsten Partikel mittels einer rutenförmigen Sprühelektrode ermöglicht, das heisst von Partikeln mit einem Durchmesser <10µm, und hierbei eine Effizienz von bis zu 90% erreichen kann. Weiter soll diese Vorrichtung mit zumutbaren Anschaffungs- und Betriebskosten aufwarten und vom Betreiber selbst in hinreichend langen Intervallen leicht zu überwachen und zu reinigen sein. Sie soll auch nachträglich in ein Rauchgasrohr einbaubar sein und dies auch im Wohnbereich, wo ja viele derartige Feuerungen stehen. Dabei soll aber die Vorrichtung die oben beschriebenen Nachteile einer rutenartigen Sprühelektrode überwinden und deren Schwingung stark reduzieren oder gar ganz unterbinden.

Diese Aufgabe wird gelöst von einer Vorrichtung zur elektrostatischen Partikelabscheidung in Gasströmen, geeignet zur Rauchgasreinigung an Kleinfeuerungen, welche in das Rauchgasrohr einbaubar ist und einen Deckel aufweist, der gasdicht und leitend auf eine zugehörige Öffnung am Rauchgasrohr aufsetzbar ist, sodass in dessen Zentrum ein rutenförmiger und selbsttragender, mit mindestens seinem einen Ende freihängender Elektrodendraht über einen Isolator befestigt ist, und dass sie einen Hochspannungs-Erzeuger mit Gleichrichterfunktion zum Aufbau einer Gleichspannung zwischen der Elektrode und dem Rauchgaskanal aufweist, und die sich dadurch auszeichnet, dass zur Stabilisierung der Elektrode bzw. zur Dämpfung ihrer Schwingung eines oder mehrere der folgenden Merkmale vorhanden sind:
- Die Elektrode ist gegen jedes frei hängende Ende hin verjüngt,
- Die Elektrode ist aktiv elektrisch stabilisiert,
- Die Elektrode ist passiv stabilisiert.

Die Vorrichtung macht sich zunutze, dass bei Kleinfeuerungen bisher der Kamin ohnehin als Abscheidefläche wirkte, jedoch durchwegs nicht infolge einer elektrischen Ladung. Im Falle von Rauchgasrohren in Stahlblech, Chromstahl oder Aluminium, wie sie heute verbreitet gebaut werden, verfügt man aber bereits über eine elektrisch leitfähige Abscheidefläche. Bei Kaminen aus Stein oder Kunststoff kann über eine bestimmte Wegstrecke ein Chromstahlrohr nachträglich längs in den Rauchgaskanal montiert werden. Die sofort ins Auge springenden Vorteile dieser Vorrichtung sind, dass es sich um ein Elektrofilter handelt, das keine gesonderten Abscheideplatten aufweist, das keinen Rauchgasventilator benötigt, keine wesentliche Rauchgaskanal-Verengung mit sich bringt, und dessen Abscheidezone je nach Bedarf dimensioniert werden kann.

In den Zeichnungen sind drei Ausführungsbeispiete einer solchen Vorrichtung zur elektrostatischen Partikelabscheidung in Gasströmen und besonders für die Rauchgasreinigung an Kleinfeuerungen dargestellt und sie werden in der nachfolgenden Beschreibung erklärl.

### Es zeigt:

- Figur 1 :: Eine Vorrichtung zum Einbau in einen geraden, vertikalen Abschnitt eines elektrisch leitfähigen Ofenrohres mit einer sich gegen die Enden hin verjüngenden Elektrode;
- Figur 2 :: Eine Vorrichtung mit schematisch eingezeichneter aktiver Elektroden-Stabilisierung;
- Figur 3 :: Die Vorrichtung nach Figur 2 in einem Querschnitt durch das Rauchgasrohr gesehen, mit dem zugehörigen Regler für die Variation der Kollektorspannungen;
- Figur 4a) :: Eine Vorrichtung mit Elektrode ohne deren Stabilisierung;
- Figur 4b) :: Eine Vorrichtung mit schematisch eingezeichneter passiver Elektroden-Stabilisierung.

Elektrofilter funktionieren grundsätzlich nach dem Prinzip, dass elektrisch geladene, feste oder flüssige Teilchen in einem elektrischen Feld abgelenkt werden. Die Russpartikel müssen daher zunächst elektrisch geladen werden. Die unipolar aufgeladenen Teilchen lagern sich hernach infolge der Wirkung des elektrostatischen Feldes an Abscheideplatten ab. Mit solchen Elektrofiltern lassen sich Stäube und Aerosole mit Korngrössen von 0.01 bis 60µm abscheiden. Die Effizienz der Abscheidung hängt auch von der Anströmgeschwindigkeit der Partikel und von der Staubkonzentration im angeströmten Gas ab, sowie von der Temperatur und der Luftfeuchtigkeit im anströmenden Gas.

In Figur 1 ist eine erste Ausführung einer Vorrichtung zur elektrostatischen Partikelabscheidung in Gasströmen gezeigt, die sich auch zur Rauchgasreinigung an Kleinfeuerungen eignet. Sie ist für den Einbau in einem geraden Abschnitt eines bestehenden, elektrisch leitfähigen Ofenrohrs 1 ausgelegt. Die Vorrichtung weist eine Elektrodenfassung 6 aus Metall, vorzugsweise aus rostfreiem Stahl auf, die zur Aufnahme der Elektrode 4 mit einer Bohrung versehen ist. Die Fassung 6 weist bei einer Elektrodendicke von 0.3mm im Fassungsbereich einen Durchmesser von mehreren Millimetern auf und wird durch eine Klemm- oder Bajonettverbindung in einer metallischen Halterung 7 gehalten, wie das im vergrössert dargestellten Ausschnitt gezeigt ist. Die Halterung 7 ist an einem Haltestab 2 befestigt, der ebenfalls vorzugsweise aus nicht rostendem Stahl gefertigt ist. Der Haltestab 2 wird durch einen Isolator 3 in das Rauchgasrohr 1 geführt. Der Isolator 3 ist vorteilhaft aus einem Kunststoff gefertigt, wofür sich Polyetheretherketon (PEEK) eignet, weil dieses Material eine gewisse Ladungswanderung zulässt, sodass sich keine Ladungsnester bilden können, sondern Ladungen kontinuierlich abfliessen. Im Gegensatz dazu entstehen bei einem Porzellan- oder Keramikisolator unter Gleichspannung Ladungsnester, die dann nach aussen wandern und zu spontanen Durchbrüchen (TE) führen. Der Isolator 3 ist fest mit dem Deckel 5 verbunden. Die Fassung 6 kann zylindrisch oder wie hier abgebildet kugelförmig gestaltet sein, mit einem Durchmesser von etwa 10mm und einer zentralen Bohrung, in welcher die Elektrode 4 sitzt und gehalten ist. Die Öffnung am Ofenrchr 1 ist so gross gestaltet, dass die Halterung 7 unter elastischer Biegung des Drahtes 4 in das Ofenrohr 1 einführbar ist, und hernach wird die Öffnung 1 mit dem Deckel 5 gasdicht verschlossen, wozu sich etwa geeignete Spannklammern, Spannhebel oder Spannschrauben anbieten. Ein Hochspannungs-Erzeuger mit Gleichrichterfunktion ist sowohl elektrisch als auch thermisch vom Ofenrohr 1 isoliert und wird über ein Netzkabel mit Strom versorgt. Der Hochspannungsausgang wird durch den Isolator 3 über die Fassung 6 an die Sprühelektrode 4 geführt. Der andere Pol liegt auf Erdpotential und ist mit dem Ofenrohr 1 elektrisch leitend verbunden, welches gegenüber der Elektrode 4 als Abscheidefläche wirkt. Somit ist ein Elektrofilter gebildet, wobei der Draht 4 die Sprü.helektrode bildet, und die Innenseite des Ofenrohrs 1 über die Länge des Elektrodendrahtes 4 hinaus die Niederschlagselektrode oder Kollektorfläche bildet, sodass also der gesamte Kamin, soweit er aus leitfähigem Material besteht, als Kollektorfläche wirken kann.

Zur regelmässigen Reinigung der Niederschlagselektrode, das heisst der Innenwand des Ofenrohrs 1, wird zunächst die Hochspannung ausgeschaltet. Dann .wird die Halterung 7 mit der Elektrode 4 aus dem Ofenrohr 1 entfernt. Hernach kann die Innenseite des Ofenrohrs 1 mit einem feuchten Lappen abgerieben werden, wodurch die elektrisch zurückgehaltenen Teilchen weggewischt werden und am Lappen hängenbleiben. Als Alternative können die eingesammelten Partikel auch mit der Staubsaugerbürste weggewischt und abgesaugt werden. Die Elektrode 4 wird dann wieder ins Ofenrohr 1 eingeführt und der Deckel 5 gasdicht auf die Öffnung aufgesetzt und verspannt. Die gereinigten Kollektorflächen sind nun wieder frei, um mit neuen Partikeln beschlagen zu werden, weil jetzt auch die elektrische Anziehungskraft wieder voll wirksam ist.

Wäre nun der hier gezeigte Draht 4 jedoch von konstant gleicher Dicke, so würde er nach Anlegen einer Hochspannung alsbald zu schwingen anfangen, und die Schwingung würde schnell aufgeschaukelt, weil ja die Spitze des Elektrodendrahtes 4 zum Beispiel negativ geladen ist, während das Ofenrohr 1 gegenüber der Drahtspitze positiv geladen ist. Die Drahtspitze wird von der Ofenrohrwandung angezogen und nach Erreichen einer maximalen Auslenkung schwingt die Elektrode 4 infolge ihrer mechanischen Elastizität zurück in die andere Richtung und umgekehrt. Das Schwingen führt zum Anschlagen der Drahtspitze an der Ofenrohrwandung und zum raschen Hin- und Herschwingen innerhalb des Ofenrohres 1, mit Frequenzen von bis zu einigen Hz, was unangenehme und in einem Gebäude weit hörbare Geräusche verursacht. Abhilfe bringt die hier sichtbare Verjüngung der Drahtelektrode 4 gegen ihre Enden hin. Diese Verjüngung ist idealerweise parabelförmig, kann aber auch linear sein. Es hat sich gezeigt, dass eine Elektrode von zum Beispiel beidseits 25cm Länge und einer Stärke von 0.3mm im Bereich der Fassung und 0.1mm Stärke an ihrer Spitze kaum mehr sichtbar schwingt. Bei einer Drahtelektrode von beidseits 30cm Länge und einer Verjüngung, die ab der Stärke von 0.3mm im Fassungsbereich bis hinunter auf 0.08mm an der Spitze geht, wobei die Elektrode längs des Zentrums eines Rohres 1 von 120mm bis über 250mm Durchmesser angeordnet ist, ist kaum mehr eine Schwingung der ganzen Elektrode vorhanden. Bloss im Bereich der Spitze schwingt dieselbe noch um wenige mm hin und her, und dies verhält sich so auch bei Spannungen von bis zu 20kV. Desweiteren ist es vorteilhaft, wenn diese Elektrode aus Wolfram besteht, weil dieses gegenüber etwa rostfreiem Stahl ein erhöhtes E-Modul aufweist und deshalb bei gleicher Stärke eine grössere Länge erlaubt als ein Stahldraht. Mit einer solchen Elektrode, nämlich einem verjüngten Wolframdraht, gelingt es, bis zu 90% der Partikel im Rauchgas abzuscheiden.

In Figur 2 ist eine andere Methode für die Dämpfung der Elektrodendraht-Schwingung schematisch dargestellt. Die Länge des Elektrodendrahtes 4 ist mit bezeichnet, die aktuelle Auslenkung der Elektrodenspitze mit Δx. Die hier beschriebene Massnahme zur Dämpfung der Schwingung kann zusätzlich zu einem sich gegen seine Spitze hin verjüngenden Elektrodendraht eingesetzt werden oder auch alleine, das heisst mit einem gewöhnlichen Elektrodendraht mit gleichmässiger Stärke, sei es ein Wolframdraht oder ein Stahldraht. Zum Dämpfen der Schwingung sind hier im Innern des Rohres 1 um dessen Umfang herum verteilt Kollektorschalen 12-15 angeordnet, die über Isolatoren zum Beispiel an der Rohrinnenwand oder an einem geeigneten Gestell im Rohrinnern gehalten sind. An diese Kollektoren 12-15 wird über einen Regler eine je nach Schwingungsverhalten variable Spannung gegenüber der Erde angelegt, sodass sie eine jeweils gleiche Ladung aufweisen wie die gegen sie hin schwingende Elektrode 4. Es wird dadurch eine elektrisch abstossende Kraft erzeugt und mit geeigneter Regelung dieser Spannungen an den Kollektorschalen 12-15 kann der Elektrodendraht 4 einigermassen in das Zentrum des Rohres 1 gezwungen werden.

In Figur 3 sieht man die Vorrichtung nach Figur 2 in einem Querschnitt durch das Rauchgasrohr 1 gesehen und ausserdem ist der zugehörige Regler 10 für die Variation der Kollektorspannungen bei einer negativ geladenen Elektrode 4 gezeigt. Die von den vier Kollektorschalen 12-15, je eine mit Anordnung Nord, Ost, Süd und West, abfliessenden Ströme sind mit I_{N}, I_{O}, I_{S}, und I_{W} bezeichnet und die Spannungen gegenüber der Erde mit U_{N}, U_{O}, U_{S}, und U_{W}. Die herrschenden Spannungsverhältnisse und die fliessenden elektrischen Ströme werden hernach für drei verschiedene Auslenkungszustände A, B und C der Elektrode 4 angegeben. Im Zustand A liegt die Elektrode 4 genau im Zentrum des Rohres 1. Im Zustand B ist sie um etwas mehr als 1/3 des Rohrradius gegen Nord ausgelenkt und im Zustand C um fast 2/3 des Rohrradius gegen Südwest. Folgende Verhältnisse gelten dann für die Spannungen und Ströme:

| | | |
|---|---|---|
| Zustand A: | Gleichgewicht: | I_{N} = I_{S} = I_{W} = I_{O} sowie U_{N} = U_{S} = U_{W} = U_{O} |
| Zustand B: | Auslenkung nach N: | I_{N} > I_{O} = I_{W} > I_{S} sowie U_{N} > U_{S} = U_{W} > U_{O} |
| Zustand C: | Auslenkung nach SW: | I_{N} = I_{O} < I_{S} = I_{W} sowie U_{N} = U_{O} < U_{S} = U_{W} |

Die Figur 4a) zeigt schliesslich eine Vorrichtung mit nicht stabilisierter Elektrode und im Gegensatz dazu die Figur 4b) eine Vorrichtung mit schematisch eingezeichneter passiver Elektroden-Stabilisierung. Hier ist gegenüber der Spitze des rutenartigen und freihängenden Elektrodendrahtes eine Gegenelektrode 11 angeordnet. Diese bildet eine senkrecht zur Verlaufrichtung des Elektrodendrahtes 4 ausgerichtete Platte und ist elektrisch mit dem Rohr 1 verbunden. Entsprechend ist sie dann positiv geladen und zieht die negativ aufgeladene Elektrodenspitze ständig an, sodass diese im Bereich der Mitte des Rohres 1 verbleibt.

## Patentansprüche

1. Vorrichtung zur elektrostatischen Partikelabscheidung in Gasströmen, geeignet zur Rauchgasreinigung an Kleinfeuerungen, welche in das Rauchgasrohr (1) einbaubar ist und einen Deckel (5) aufweist, der gasdicht und leitend auf eine zugehörige Öffnung am Rauchgasrohr (1) aufsetzbar ist, sodass in dessen Zentrum ein rutenförmiger und selbsttragender, mit mindestens seinem einen Ende freihängender Elektrodendraht (4) über einen Isolator (3) befestigt ist, und dass sie einen Hochspannungs-Erzeuger mit Gleichrichterfunktion zum Aufbau einer Gleichspannung zwischen der Elektrode (4) und dem Rauchgaskanal (1) aufweist, ***dadurch gekennzeichnet,* dass** zur Stabilisierung der Elektrode (4) bzw. zur Dämpfung ihrer Schwingung die folgenden Merkmale vorhanden sind:
• Die Elektrode (4) ist gegen jedes frei hängende Ende hin verjüngt,
• Die Elektrode (4) ist aktiv elektrisch stabilisiert,
• Die Elektrode (4) ist passiv stabilisiert.

2. Vorrichtung zur elektrostatischen Partikelabscheidung in Gasströmen, geeignet zur Rauchgasreinigung an Kleinfeuerungen, nach Anspruch 1, ***dadurch gekennzeichnet,* dass** zur Stabilisierung der Elektrode (4) bzw. zur Dämpfung ihrer Schwingung wobei die folgenden Merkmale vorhanden sind:
• Die Elektrode (4) ist gegen das frei hängende Ende oder ihre beiden frei hängenden Enden hin verjüngt,
• Die Elektrode (4) ist aktiv elektrisch stabilisiert, indem mehrere voneinander getrennte, um den Umfang der Elektrode (4) aneinander anschliessende und die Elektrode (4) insgesamt umfassende Kollektoren (12-15) angeordnet sind, deren Spannung gegenüber der Elektrodenspitze über einen Regler (10) variierbar sind,
• Die Elektrode (4) ist passiv elektrisch stabilisiert , indem gegenüber jedem frei hängenden Elektrodenende eine Gegenelektrode (11) angeordnet ist, die zur Elektrodenspitze gegenteilig aufladbar ist.

3. Vorrichtung zur elektrostatischen Partikelabscheidung in Gasströmen, geeignet zur Rauchgasreinigung an Kleinfeuerungen, nach einem der vorangehenden Ansprüche, ***dadurch gekennzeichnet,* dass** zur Stabilisierung der Elektrode (4) bzw. zur Dämpfung ihrer Schwingung die Elektrode (4) ein Wolframdraht ist, der gegen sein frei hängendes Ende oder gegen seine beiden frei hängenden Enden hin entweder linear oder parabolisch verjüngt ist.

4. Vorrichtung zur elektrostatischen Partikelabscheidung in Gasströmen, geeignet zur Rauchgasreinigung an Kleinfeuerungen, nach einem der vorangehenden Ansprüche, ***dadurch gekennzeichnet,* dass** die Elektrode (4) in einer metallischen Fassung (6) durch eine Klemm- oder Bajonettverbindung gehalten ist, deren Durchmesser bei einer Elektrodendicke von 0.3mm im Fassungsbereich mehrere Millimeter misst und die zur Aufnahme der Elektrode (4) eine Bohrung aufweist.

5. Vorrichtung zur elektrostatischen Partikelabscheidung in Gasströmen, geeignet zur Rauchgasreinigung an Kleinfeuerungen, nach einem der vorangehenden Ansprüche, ***dadurch gekennzeichnet,* dass** zur Stabilisierung der Elektrode (4) bzw. zur Dämpfung ihrer Schwingung die Elektrode (4) ein Stahl- oder Wolframdraht von 20cm bis 35cm Länge und 0.3mm bis 0.5mm Durchmesser ist, der gegen sein frei hängendes Ende oder gegen seine beiden frei hängenden Enden hin entweder linear oder parabolisch zu einem Durchmesser von 0.08mm bis 0.1 mm an seiner Spitze verjüngt ist.

6. Vorrichtung zur elektrostatischen Partikelabscheidung in Gasströmen, geeignet zur Rauchgasreinigung an Kleinfeuerungen, nach einem der vorangehenden Ansprüche, ***dadurch gekennzeichnet,* dass** zur Stabilisierung der Elektrode (4) bzw. zur Dämpfung ihrer Schwingung die Elektrode (4) ein Wolframdraht von 30cm Länge und 0.3mm Durchmesser ist, der gegen sein frei hängendes Ende oder gegen seine beiden frei hängenden Enden hin linear oder parabolisch zu einem Durchmesser von 0.08mm an seiner Spitze verjüngt ist.

7. Vorrichtung zur elektrostatischen Partikelabscheidung in Gasströmen, geeignet zur Rauchgasreinigung an Kleinfeuerungen, nach einem der vorangehenden Ansprüche, ***dadurch gekennzeichnet,* dass** zur Stabilisierung der Elektrode (4) bzw. zur Dämpfung ihrer Schwingung die Elektrode (4) ein verjüngter Stahl- oder Wolframdraht ist, der aktiv elektrisch stabilisiert ist, indem mehrere voneinander getrennte, um den Umfang der Elektrode (4) aneinander anschliessende und die Elektrode (4) insgesamt umfassende Kollektoren (6-9) angeordnet sind, deren Spannung gegenüber der Elektrodenspitze über einen Regler (10) variierbar sind.

8. Vorrichtung zur elektrostatischen Partikelabscheidung in Gasströmen, geeignet zur Rauchgasreinigung an Kleinfeuerungen, nach einem der vorangehenden Ansprüche, ***dadurch gekennzeichnet,* dass** zur Stabilisierung der Elektrode (4) bzw. zur Dämpfung ihrer Schwingung die Elektrode (4) ein verjüngter Stahl- oder Wolframdraht ist, der passiv elektrisch stabilisiert ist, indem gegenüber jedem frei hängenden Elektrodenende eine Gegenelektrode (11) angeordnet ist, der zur Elektrodenspitze gegenteilig aufladbar ist.

## Claims

1. Device for an electrostatic particle separation in gas flows, suitable for flue gas purification in small scale wood furnaces which is allowed to be mounted into the flue gas pipe (1) and which comprises a cover (5) that is allowed to be mounted in a gas-tight and conducting manner on an associated opening on the flue gas pipe (1) in such a way as to attach in its centre with at least one end via an isolator (3) a rod - shaped and self - supporting suspended wire electrode (4) and to comprise a high - voltage generator having a rectifier function to build up a direct current voltage between the wire (4) and the flue gas pipe (1), ***characterized in that**,* in order to stabilize the electrode (4) respectively to dampen the oscillations of the electrode, the following features are provided:
• the electrode (4) is tapered toward both suspended ends;
• the electrode (4) is electrically stabilized in an active manner,
• the electrode (4) is electrically stabilized in an passive manner.

2. Device for an electrostatic particle separation in gas flows, suitable for flue gas purification in small scale wood furnaces according to claim 1, **characterized in that** , in order to stabilize the electrode (4) respectively to dampen the oscillations of the electrode, the following features are provided:
• the electrode (4) is tapered toward the suspended end or both suspended ends;
• the electrode (4) is electrically stabilized in an active manner by arranging a number of interspaced collectors (12 - 15), which are adjoined around the periphery of the electrode (4) and which, together, encircle the electrode (4), and the voltage of these collectors with regard to the electrode tip can be varied by a controller,
• the electrode (4) is electrically stabilized in a passive manner by arranging an oppositely chargeable counter-electrode (11) opposite each suspended electrode end.

3. Device for an electrostatic particle separation in gas flows, suitable for flue gas purification in small scale wood furnaces according to one of the preceding claims, ***characterized in that**,* in order to stabilize the electrode (4) respectively to dampen the oscillations of the electrode (4), the electrode (4) is a tungsten wire which is tapered toward the suspended end or both suspended ends in a linear or parabolic manner.

4. Device for an electrostatic particle separation in gas flows, suitable for flue gas purification in small scale wood furnaces according to claim 1, **characterized in that** the electrode (4) is hold in a metallic socket (6) by a clamped or bayonet joint, the diameter of which measures, in the region of the socket for an electrode thickness 0,3 mm, several millimetres and which comprises a hole for the reception of the electrode (4).

5. Device for an electrostatic particle separation in gas flows, suitable for flue gas purification in small scale wood furnaces according to one of the preceding claims, ***characterized in that** ,* in order to stabilize the electrode (4) respectively to dampen the oscillations of the electrode (4), the electrode (4) is a steel or tungsten wire with a length between 20 and 30 cm and a diameter between 0,3 mm and 0,5 mm which is tapered toward the suspended end or both suspended ends in a linear or parabolic manner to a diameter between 0,08 mm and 0,1 mm at the tip.

6. Device for an electrostatic particle separation in gas flows, suitable for flue gas purification in small scale wood furnaces according to one of the preceding claims, ***characterized in that** ,* in order to stabilize the electrode (4) respectively to dampen the oscillations of the electrode (4), the electrode (4) is a tungsten wire with a length of 30 cm and a diameter of 0,3 mm which is tapered toward the suspended end or both suspended ends in a linear or parabolic manner to a diameter of 0,08 mm at the tip.

7. Device for an electrostatic particle separation in gas flows, suitable for flue gas purification in small scale wood furnaces according to one of the preceding claims, ***characterized in that** ,* in order to stabilize the electrode (4) respectively to dampen the oscillations of the electrode, the electrode (4) is a tapered steel or tungsten wire, which is electrically stabilized in an active manner by arranging a number of interspaced collectors which are adjoined around the periphery of the electrode (4) and which, together, encircle the electrode (4), and the voltage of these collectors with regard to the electrode tip can be varied by a controller.

8. Device for an electrostatic particle separation in gas flows, suitable for flue gas purification in small scale wood furnaces according to one of the preceding claims, ***characterized in that** ,* in order to stabilize the electrode (4) respectively to dampen the oscillations of the electrode, the electrode (4) is a tapered steel or tungsten wire, which is electrically stabilized in a passive manner by arranging an oppositely chargeable counter-electrode (11) opposite each suspended electrode end.

## Revendications

1. Dispositif pour la séparation électrostatique de particules dans des flux de gaz, adapté à la purification du gaz brulé dans des fours de petites dimensions, qui peut être installée dans le tube (1) de gaz brulé et qui comporte un couvercle (5) qui peut être posé de façon étanche au gaz et de façon conductrice sur une ouverture associée au tube (1) de gaz brulé, de manière à ce qu'un fil d'électrode (4) en forme de baguette et autoporteur est fixé via un isolateur (3) dans le centre dudit tube avec au moins son extrémité unique qui est autosupportée, et que ledit dispositif comporte un générateur de haute tension avec une fonction de rectificateur pour générer une tension continue entre l'électrode (4) et le canal (1) de gaz brulé , ***caractérisé en ce que*** pour stabiliser l'électrode (4) respectivement pour amortir les oscillations de l'électrode les caractéristiques suivantes existent:
• l'électrode (4) est rétrécie vers chaque extrémité suspendue librement,
• l'électrode (4) est stabilisée électriquement de façon active,
• l'électrode (4) est stabilisée de façon passive.

2. Dispositif pour la séparation électrostatique de particules dans les flux de gaz, adapté à la purification du gaz brulé dans des fours de petites dimensions selon la revendication 1, ***caractérisé en ce que*** pour stabiliser l'électrode (4) respectivement pour amortir les oscillations de l'électrode les caractéristiques suivantes existent:
• l'électrode (4) est rétrécie vers l'extrémité suspendue librement ou vers ses deux extrémités suspendues librement,
• l'électrode (4) est stabilisée électriquement de façon active, en disposant autour de la circonférence de l'électrode (4) des collecteurs (12-15) connectés l'une à l'autre et entourant totalement l'électrode (4), la tension des électrodes pouvant être variée via un régulateur (10) par rapport à la pointe d'électrode,
• l'électrode (4) est stabilisée électriquement de façon passive, en disposant une contre-électrode (11) en face de chaque extrémité d'électrode suspendue librement, ladite contre-électrode pouvant être chargée de façon opposée à la point d'électrode.

3. Dispositif pour la séparation électrostatique de particules dans les flux de gaz, adapté à la purification du gaz brulé dans des fours de petites dimensions selon une des revendications précédentes, ***caractérisé en ce que*** pour la stabilisation de l'électrode (4) respectivement pour l'amortissement de ses oscillations l'électrode est un fil de wolfram, lequel fil de wolfram est rétréci vers son extrémité suspendue librement ou vers ses deux extrémités suspendues librement soit de façon linéaire ou de façon parabolique.

4. Dispositif pour la séparation électrostatique de particules dans les flux de gaz, adapté à la purification du gaz brulé dans des fours de petites dimensions selon une des revendications précédentes, **caractérisé en ce que** l'électrode (4) est maintenue dans un support métallique (6) par une liaison de serrage ou à baïonnette, dont le diamètre mesure pour une épaisseur d'électrode de 0,3 mm dans la zone du support plusieurs millimètres et qui comporte un alésage pour la réception de l'électrode (4).

5. Dispositif pour la séparation électrostatique de particules dans les flux de gaz, adapté à la purification du gaz brulé dans des fours de petites dimensions selon une des revendications précédentes, **caractérisé en ce que** pour la stabilisation de l'électrode (4) respectivement pour l'amortissement de ses oscillations l'électrode est un fil d'acier ou de wolfram d'une longueur entre 20 cm et 35 cm et d'un diamètre entre 0,3 mm et 0,5 mm, lequel diamètre est rétréci à sa pointe vers son extrémité suspendue librement ou vers ses deux extrémités suspendues librement soit de façon linéaire ou de façon parabolique vers un diamètre entre 0,08 et 0,1 mm.

6. Dispositif pour la séparation électrostatique de particules dans les flux de gaz, adapté à la purification du gaz brulé dans des fours de petites dimensions selon une des revendications précédentes, **caractérisé en ce que** pour la stabilisation de l'électrode (4) respectivement pour l'amortissement de ses oscillations l'électrode est un fil de wolfram d'une longueur de 30 cm et d'un diamètre de 0,3 mm lequel diamètre est rétréci à sa pointe vers son extrémité suspendue librement ou vers ses deux extrémités suspendues librement soit de façon linéaire ou de façon parabolique vers un diamètre de 0,08 mm.

7. Dispositif pour la séparation électrostatique de particules dans les flux de gaz, adapté à la purification du gaz brulé dans des fours de petites dimensions selon une des revendications précédentes, **caractérisé en ce que** pour la stabilisation de l'électrode (4) respectivement pour l'amortissement de ses oscillations l'électrode (4) est un fil d'acier ou de wolfram rétréci, qui est stabilisé électriquement de façon active, en disposant autour de la circonférence de l'électrode (4) des collecteurs (6-9) connectés l'une à l'autre et entourant totalement l'électrode (4) , la tension des électrodes pouvant être variée via un régulateur (10) par rapport à la pointe d'électrode.

8. Dispositif pour la séparation électrostatique de particules dans les flux de gaz, adapté à la purification du gaz brulé dans des fours de petites dimensions selon une des revendications précédentes, **caractérisé en ce que** pour la stabilisation de l'électrode (4) respectivement pour l'amortissement de ses oscillations l'électrode (4) est un fil d'acier ou de wolfram rétréci, qui est stabilisé électriquement de façon passive, en disposant une contre-électrode (11) en face de chaque extrémité d'électrode suspendue librement, ladite contre-électrode pouvant être chargée de façon opposée à la point d'électrode.
